# FASCICULE DE BREVET EUROPEEN

(11) **EP 1 373 989 B1**
(45) Date de publication et mention de la délivrance du brevet: **01.06.2005**
(21) Numéro de dépôt: 01927793.8
(22) Date de dépôt: 21.03.2001
(51) Int. Cl.: G04B 23/02, G04B 23/12, G04F 3/02

(54) **MECANISME DE DECLENCHEMENT D'UNE SONNERIE POUR UNE PIECE D'HORLOGERIE EQUIPEE D'UN TEMPORISATEUR**
AUSLÖSUNGSMECHANISMUS EINES SCHLAGWERKS FÜR EINE UHR MIT KURZZEITMESSER
MECHANISM FOR ACTUATING A STRIKING WORK FOR A TIMEPIECE FITTED WITH A TIMER

(43) Date de publication de la demande: 02.01.2004
(73) Titulaire: Glashütter Uhrenbetrieb GmbH, 01768 Glashütte/Sachsen (DE)
(72) Inventeur: SCHMIEDCHEN, Christian, 01744 Reichstädt (DE); SCHNEIDER, Mathias, 78655 Dunningen (DE); STREUBEL, Patrick, 01809 Heidenau (DE)
(74) Mandataire: Ravenel, Thierry Gérard Louis
(86) Numéro de dépôt international: PCT/EP2001/003345
(87) Numéro de publication internationale: WO 2002/077722

(56) Documents cités:
- CH-A- 372 989
- CH-A4- 1 210 164
- DE-A- 19 912 320
- FR-A- 783 990

## Description

La présente invention est relative à un mécanisme de déclenchement d'une sonnerie équipant une pièce d'horlogerie, cette dernière comprenant un rouage de sonnerie actionné par un barillet.

Des pièces d'horlogerie munies d'un mécanisme de déclenchement d'une sonnerie à partir d'un rouage de sonnerie actionné par un barillet sont bien connues de l'état de la technique. Il s'agit principalement de garde-temps sonnant l'heure qu'il est, la demi-heure et le quart d'heure à la demande du porteur quand ce dernier actionne un poussoir dont la pièce est équipée. Dans des pièces plus compliquées dites à répétition, il est même possible de faire sonner la minute.

Le document CH-A-12 101 divulgue un compteur de temps qui comprend une sonnerie actionnée par un barillet et qui fournit un signal d'alarme après un intervalle prédeterminé. Le mécanisme de déclenchement de la sonnerie comprend un organe de commande qui libère le marteau de sonnerie.

La présente invention est caractérisée en ce que le mécanisme de déclenchement de sonnerie est disposé entre un temporisateur permettant le comptage à rebours et l'affichage sur un cadran d'un intervalle de temps prédéterminé, et le rouage de sonnerie pour faire entendre ladite sonnerie quand le temporisateur arrive à la fin du comptage à rebours.

L'invention va être expliquée maintenant en détail ci-dessous par un mode d'exécution donné en exemple, cette exécution étant illustrée par les dessins annexés parmi lesquels :
- la figure 1 est une vue en plan de la pièce d'horlogerie contenant l'invention;
- la figure 2 est une vue en plan du mécanisme de déclenchement selon l'invention, mécanisme situé entre un temporisateur et un rouage de sonnerie;
- la figure 3 est une vue agrandie d'une bascule constituant la pièce principale du mécanisme de déclenchement, et
- la figure 4 est une vue selon la flèche IV représentée en figure 3.

La figure 1 est une vue en plan de la pièce d'horlogerie 10 contenant l'invention. Cette pièce comporte des aiguilles de garde-temps, soit une aiguille d'heure 30, une aiguille de minute 31 et une aiguille de petite seconde 32. Un calendrier à grand guichet 33 complète le garde-temps. La pièce d'horlogerie prise ici en exemple comporte encore une fonction chronographe avec une aiguille de seconde 34 et un compteur de minute11. La mise en marche puis l'arrêt de l'aiguille 34 et du compteur 11 sont réalisés au moyen d'un premier poussoir 35, tandis qu'un deuxième poussoir 36 permet la remise à zéro desdits indicateurs 34 et 11. Une couronne 37 permet, suivant les positions axiales auxquelles elle est amenée, de remonter la pièce d'horlogerie, de mettre le calendrier au jour et de mettre à l'heure les aiguilles du garde-temps.

Dans la pièce d'horlogerie prise en exemple, le compteur de minute 11 est également utilisé comme temporisateur ou compteur à rebours 11 la mise au temps de la période à décompter étant confiée à la couronne 37. Le démarrage du temporisateur et le remontage d'un barillet actionnant une sonnerie indiquant la fin du comptage à rebours sont effectués en pressant sur un troisième poussoir 38. Comme le montrent les figures 1 et 2, le compteur-temporisateur 11 comporte un cadran 13 contenant trois échelles concentriques de dix minutes chacune et parcourues chacune par une aiguille de longueur différente 19, 20 et 21.

Comme le montre la figure 2, la pièce d'horlogerie comporte un rouage de sonnerie 14 actionné par un barillet 7. Le barillet 7 est remonté par une crémaillère 39 pratiquée sur une barre 40 aboutissant (voir figure 1) au poussoir 38. L'ensemble du barillet 7, qui ne sera pas décrit ici dans le détail, porte des pointes 42 qui actionnent un marteau de sonnerie (non représenté). Cet ensemble entraîne le rouage de sonnerie 14 qui comprend ici trois mobiles dont le mobile terminal 5.

Selon l'invention, un mécanisme 9 de déclenchement de sonnerie est disposé entre le temporisateur 11 permettant le comptage à rebours et l'affichage sur le cadran 13 (voir figure 1) d'un intervalle de temps prédéterminé et le rouage 14 de sonnerie pour faire entendre ladite sonnerie quand le temporisateur 11 arrive à la fin du comptage à rebours.

Comme on le voit bien sur la figure 2, le mécanisme de déclenchement 9 comporte une bascule 1. Cette bascule comprend un arbre de pivotement 15 et des première et seconde portions 16 et 17 situées de part et d'autre de l'arbre 15. La première portion 16 est arrangée pour être actionnée par le temporisateur 11 quand ce dernier arrive en fin de comptage à rebours. La seconde portion 17 est arrangée pour bloquer le rouage de sonnerie 14 pendant le comptage à rebours et pour débloquer ledit rouage quand ledit temporisateur arrive à la fin dudit comptage à rebours.

Une façon de réaliser ce mécanisme de déclenchement va être maintenant décrit en détail. On se référera pour cela aux figures 2, 3 et 4.

Le temporisateur 11 comporte essentiellement une roue des minutes 8 faisant un tour en trente minutes. Cette roue est mise au temps que l'on souhaite par la couronne 37 de la pièce d'horlogerie selon un processus qui ne sera pas décrit ici. Sur l'arbre 18 de la roue 8 est emmanché l'ensemble d'aiguilles 19, 20 et 21 qui affichent l'intervalle de temps choisi, comme on l'a déjà mentionné plus haut. Au moment où l'on presse sur le troisième poussoir 38 (voir figure 1), on remonte le barillet 17 et l'on initie le compte à rebours, la roue 8 venant alors en prise avec le mouvement que porte la pièce d'horlogerie, selon un mécanisme qui n'est pas représenté à la figure 2. La roue 8 tourne alors dans le sens de la flèche A qui est un sens de décomptage.

On observera ici que le mécanisme montré en figure 2 est vu sous la pièce d'horlogerie ce qui explique que le sens de la flèche A se trouve être l'inverse du sens de décomptage montré en figure 1 où la pièce d'horlogerie est vue de dessus.

La roue 8 porte une plaque 22 pourvue d'un bec 6 et la première portion 16 de la bascule 1 porte un ressort-lame 3 dont une extrémité 23 est susceptible d'être touchée par le bec 6 de la plaque 22. La seconde portion 17 de la bascule 1 porte une pierre 2 coopérant avec une encoche 24 pratiquée dans un mobile terminal 5 du rouage de sonnerie 14.

Pendant le comptage à rebours, le bec 6 de la plaque 22 n'est pas en contact avec l'extrémité 23 du ressort-lame 3, et la pierre 2 est engagée dans l'encoche 24 du mobile 5 bloquant ainsi le rouage de sonnerie 14. On observera ici que la pierre 2 est maintenue engagée dans l'encoche 24 par l'effet d'un ressort-lame 4 qui appuie sur la seconde portion 17 de la bascule 1, cette force d'appui pouvant d'ailleurs être réglée par un dispositif de réglage 28. En tournant le dispositif 28 dans un sens F ou G on augmente, respectivement, diminue cette force d'appui.

Quand le temporisateur 11 arrive en fin de comptage à rebours, le bec 6 de la plaque 22 rencontre l'extrémité 23 du ressort-lame 3 et entraîne la bascule 1 en rotation ce qui a pour effet de dégager la pierre 2 de l'encoche 24. Le rouage de sonnerie est ainsi libéré et les pointes 42 faisant partie de l'ensemble du barillet 7 se mettent à tourner ce qui actionne le marteau de sonnerie comme on l'a décrit plus haut. On notera ici qu'une seule pointe serait suffisante pour émettre un son unique. On a préféré cependant disposer de trois pointes engendrant trois sons brefs et rapprochés. On notera encore que la force nécessaire pour déclencher le mécanisme est très faible grâce au dispositif proposé.

On mentionnera encore que le mobile terminal 5 du rouage de sonnerie 14 est un régulateur centrifuge qui limite la vitesse de rotation du rouage et qui agit comme frein sur la chaîne cinématique. A cet effet, le mobile 5 porte deux masselottes 43 et 44 qui s'écartent quand le mobile 5 est entraîné en rotation.

La plaque 22 portant le bec 6 peut être ajustée angulairement par rapport à la roue des minutes 8. Cet ajustement peut se faire au moyen d'une vis 26. On comprendra qu'une orientation du bec-déclencheur 6 par rapport à la denture 27 de la roue 8 est nécessaire si l'on veut faire coïncider avec exactitude le moment de déclenchement de la sonnerie avec l'indication zéro montrée sur le cadran 13 du temporisateur.

Les figures 3 et 4 montrent un agrandissement de la bascule 1 présentée en figure 2 dans son contexte. On s'aperçoit que le ressort-lame est monté en appui contre un épaulement 29 pratiqué dans la première portion 16 de la bascule 1 et maintenu dans cette position par une goupille 45. On retrouve dans ces figures l'extrémité 23 du ressort-lame, extrémité représentant l'endroit touché par le bec 6 associé à la roue des minutes 8. Grâce à cette disposition du ressort-lame, on comprendra que la roue des minutes 8 peut jouer deux rôles : celui de temporisateur permettant un comptage à rebours déclenchant une sonnerie à la fin de ce comptage et celui de compteur des minutes d'un chronographe.

Dans la pièce d'horlogerie prise en exemple, le comptage à rebours entraîne la roue des minutes 8 et le bec 6 qui lui est associé dans un sens A (sens horaire). Dans cette situation, lorsque le bec touche le ressort-lame 3, et plus précisément l'extrémité 23 de ce ressort-lame, ce dernier ne peut pas fléchir appuyé qu'il est contre l'épaulement 29 de la bascule 1, ce qui entraîne la bascule en rotation et déclenche le mécanisme de sonnerie.

Lorsque la roue des minutes 8 est entraînée dans un sens opposé B (sens antihoraire) à celui qu'elle a quand elle compte à rebours, notamment quand elle est utilisée comme compteur des minutes d'un chronographe, le ressort-lame 3 va fléchir comme montré en référence 3' sur la figure 3 et laisser passer le bec 6 sans détérioration aucune du mécanisme. Une situation identique se retrouve quand, au moyen de la couronne 37, on fixe le temps à décompter et qu'on passe, par exemple, plusieurs fois sur le zéro du cadran 13.

## Revendications

1. Mécanisme (9) de déclenchement d'une sonnerie équipant une pièce d'horlogerie (6), cette dernière comprenant un rouage (14) de sonnerie actionné par un barillet (7), **caractérisé par le fait que** ledit mécanisme de déclenchement est disposé entre un temporisateur (11) permettant le comptage à rebours et l'affichage sur un cadran (13) d'un intervalle de temps prédéterminé, et le rouage (14) de sonnerie pour faire entendre ladite sonnerie quand le temporisateur arrive à la fin du comptage à rebours.

2. Mécanisme selon la revendication 1, **caractérisé par le fait qu'**il comporte une bascule (1) interposée entre le temporisateur (11) et le rouage (14), cette bascule comportant un arbre (15) de pivotement et des première (16) et seconde (17) portions situées de part et d'autre dudit arbre, ladite première portion (16) étant arrangée pour être actionnée par le temporisateur (11 ) quand ce dernier arrive en fin de comptage à rebours et ladite seconde portion (17) étant arrangée pour bloquer le rouage (14) de sonnerie pendant le comptage à rebours et pour débloquer ledit rouage quand ledit temporisateur arrive à la fin dudit comptage à rebours.

3. Mécanisme selon la revendication 2, **caractérisé par le fait que** le temporisateur (11) comporte une roue des minutes (8) sur l'arbre (18) de laquelle est emmanché un ensemble d'aiguilles (19, 20, 21) affichant l'intervalle de temps, cette roue (8) portant une plaque (22) pourvue d'un bec (6), que la première portion (16) de la bascule (1) porte un ressort-lame (3) dont une extrémité (23) est susceptible d'être touchée par le bec (6) de la plaque (22) pour entraîner la bascule (1) en rotation, et que la seconde portion (17) de la bascule (1) porte une pierre (2) coopérant avec une encoche (24) pratiquée dans un mobile (5) du rouage (14) de sonnerie pour bloquer ce dernier pendant le comptage à rebours.

4. Mécanisme selon la revendication 3, **caractérisé par le fait que** la plaque (22) est fixée sur la roue des minutes (8) au moyen d'une vis (26) permettant l'orientation du bec (6) de ladite plaque par rapport à la denture (27) de la roue.

5. Mécanisme selon la revendication 3, **caractérisé par le fait que** la pierre (2) portée par la seconde portion (17) de la bascule (1) est maintenue dans l'encoche (24) du mobile (5) de rouage (14) au moyen d'un ressort-lame (4) appuyant sur ladite seconde portion.

6. Mécanisme selon la revendication 5, **caractérisé par le fait qu'**un dispositif de réglage (28) est mis en oeuvre sur le ressort-lame (4) pour ajuster la pression de ce dernier sur la seconde portion (17) de la bascule (1).

7. Mécanisme selon la revendication 3, **caractérisé par le fait que** le mobile (5) du rouage (14) de sonnerie dans lequel est pratiquée l'encoche (24) pour coopérer avec la pierre (2) de la bascule (1) est un régulateur centrifuge situé en fin du rouage (14).

8. Mécanisme selon la revendication 3, **caractérisé par le fait que** le comptage à rebours entraîne la roue des minutes (8) et le bec (6) qui lui est associé dans un sens (A) tel que lorsque ce bec touche le ressort-lame (3), ce dernier est arrangé pour ne pas fléchir, ce qui entraîne la bascule (1) en rotation et déclenche le mécanisme de sonnerie.

9. Mécanisme selon la revendication 3, **caractérisé par le fait que** lorsque la roue des minutes (8) est entraînée dans un sens opposé (B) à celui qu'elle a quand elle compte à rebours, notamment quand elle est utilisée comme compteur des minutes d'un chronographe, le ressort-lame (3) est arrangé pour fléchir lorsque le bec (6) associé à la roue (8) touche ladite lame, de sorte que la bascule (1) laisse passer le bec sans forcer le mécanisme.

10. Mécanisme selon la revendication 8 ou la revendication 9, **caractérisé par le fait que** le ressort-lame (3) est en appui contre un épaulement (29) pratiqué dans la première portion (16) de la bascule (1), l'extrémité (23) dudit ressort-lame dépassant ladite première portion (16), cette extrémité (23) représentant l'endroit touché par le bec (6) associé à la roue des minutes (8).

## Patentansprüche

1. Mechanismus (9) zum Auslösen eines Läutwerks, mit dem ein Zeitmessgerät (6) ausgestattet ist, wobei dieses letztere ein Läuträderwerk (14) aufweist, das durch ein Federgehäuse (7) betätigt wird, **dadurch gekennzeichnet, dass** der Auslösemechanismus zwischen einem Verzögerungsglied (11), das die Rückwärtszählung und die Anzeige eines vorgegebenen Zeitintervalls auf einem Zifferblatt (13) ermöglicht, und dem Läuträderwerk (14) angeordnet ist, um das Läuten hörbar zu machen, wenn das Verzögerungsglied das Ende der Rückwärtszählung erreicht.

2. Mechanismus nach Anspruch 1, **dadurch gekennzeichnet, dass** er eine Wippe (1) umfasst, die zwischen das Verzögerungsglied (11) und das Räderwerk (14) eingefügt ist, wobei diese Wippe eine Schwenkwelle (15) sowie einen ersten Abschnitt (16) und einen zweiten Abschnitt (17) umfasst, die sich beiderseits der Welle befinden, wobei der erste Abschnitt (16) so beschaffen ist, dass er durch das Verzögerungsglied (11) betätigt wird, wenn dieses letztere das Ende der Rückwärtszählung erreicht, und der zweite Abschnitt (17) so beschaffen ist, dass er das Läuträderwerk (14) während der Rückwärtszählung blockiert und das Räderwerk aus der Blockierung freigibt, wenn das Verzögerungsglied das Ende der Rückwärtszählung erreicht.

3. Mechanismus nach Anspruch 2, **dadurch gekennzeichnet, dass** das Verzögerungsglied (11) ein Minutenrad (8) aufweist, auf dessen Welle (18) eine Zeigergruppe (19, 20, 21), die das Zeitintervall anzeigt, aufgepresst ist, wobei dieses Rad (8) eine mit einer Spitze (6) versehene Platte (22) trägt, dass der erste Abschnitt (16) der Wippe (1) ein Federplättchen (3) trägt, wovon ein Ende von der Spitze (6) der Platte (22) berührt werden kann, um die Wippe (1) rotatorisch anzutreiben, und dass der zweite Abschnitt (17) der Wippe (1) einen Stein (2) trägt, der mit einer Nut (24) zusammenwirkt, die in einem beweglichen Element (5) des Läuträderwerks (14) ausgebildet ist, um dieses letztere während der Rückwärtszählung zu blockieren.

4. Mechanismus nach Anspruch 3, **dadurch gekennzeichnet, dass** die Platte (22) an dem Minutenrad (8) mittels einer Schraube (26) befestigt ist, die die Orientierung der Spitze (6) der Platte in Bezug auf die Zahnung (27) des Rades ermöglicht.

5. Mechanismus nach Anspruch 3, **dadurch gekennzeichnet, dass** der Stein (2), der vom zweiten Abschnitt (17) der Wippe (1) getragen wird, in der Nut (24) des beweglichen Elements (5) des Räderwerks (14) mittels eines Federplättchens (4) gehalten wird, das sich an dem zweiten Abschnitt abstützt.

6. Mechanismus nach Anspruch 5, **dadurch gekennzeichnet, dass** eine Einstellvorrichtung (28) am Federplättchen (4) verwendet wird, um den Druck dieses letzteren auf den zweiten Abschnitt (17) der Wippe (1) einzustellen.

7. Mechanismus nach Anspruch 3, **dadurch gekennzeichnet, dass** das bewegliche Element (5) des Läuträderwerks (14), in dem die Nut (14) ausgebildet ist, um mit dem Stein (2) der Wippe (1) zusammenzuwirken, ein Zentrifugalregler ist, der sich am Ende des Räderwerks (14) befindet.

8. Mechanismus nach Anspruch 3, **dadurch gekennzeichnet, dass** die Rückwärtszählung das Minutenrad (8) und die Spitze (6), die ihm zugeordnet ist, in einer Richtung (A) antreibt, derart, dass dann, wenn diese Spitze das Federplättchen (3) berührt, dieses letztere so angeordnet wird, dass es sich nicht biegt, wodurch die Wippe (1) rotatorisch angetrieben wird und den Läutmechanismus auslöst.

9. Mechanismus nach Anspruch 3, **dadurch gekennzeichnet, dass** dann, wenn das Minutenrad (8) in einer Richtung (B) angetrieben wird, die zu jener entgegengesetzt ist, in der es rückwärts zählt, insbesondere dann, wenn es als Minutenzähler eines Chronographen verwendet wird, das Federplättchen (3) so angeordnet ist, dass es sich biegt, wenn die dem Rad (8) zugeordnete Spitze (6) das Plättchen berührt, so dass die Wippe (1) die Spitze sich vorbeibewegen lässt, ohne den Mechanismus mit einer Kraft zu beaufschlagen.

10. Mechanismus nach Anspruch 8 oder Anspruch 9, **dadurch gekennzeichnet, dass** das Federplättchen (3) an einer Schulter (29) anliegt, die im ersten Abschnitt (16) der Wippe (1) ausgebildet ist, wobei sich das Ende (23) des Federplättchens an dem ersten Abschnitt (16) vorbeibewegt und wobei dieses Ende (23) den Ort darstellt, der von der dem Minutenrad (8) zugeordneten Spitze (6) berührt wird.

## Claims

1. Mechanism (9) for triggering a striking work fitted to a timepiece (6), the later including a strike train (14) actuated by a barrel (7), **characterised in that** said trigger mechanism is arranged between a timer (11) for counting down and displaying on a dial (13) a predetermined time interval, and the strike train (14) for making said striking work hear when the timer reaches the end of the countdown.

2. Mechanism according to claim 1, **characterised in that** it includes a lever (1) inserted between the timer (11) and the strike train (14), said lever including a pivoting shaft (15) and first (16) and second (17) portions located on either side of said shaft, said first portion (16) being arranged to be actuated by the timer (11) when the latter reaches the end of the countdown and said second portion (17) being arranged to lock the strike train (14) during the countdown and to unlock said strike train when said timer reaches the end of the countdown.

3. Mechanism according to claim 2, **characterised in that** the timer (11) includes a minute wheel (8) on the shaft (18) on which is mounted a set of hands (19, 20, 21) displaying the time interval, said wheel (8) carrying a plate (22) provided with a beak (6), **in that** the first portion (16) of the lever (1) carries a leaf spring (3), one end of which (23) is capable of being contacted by the beak (6) of the plate (22) to drive the lever (1) in rotation, and **in that** the second portion (17) of the lever (1) carries a locking stone (2) co-operating with a notch (24) made in a wheel set (5) of the strike train (14) to lock the latter during the countdown.

4. Mechanism according to claim 3, **characterised in that** the plate (22) is fixed to the minute wheel (8) by a screw (26) allowing the beak (6) of said plate to be oriented with respect to the toothing (27) of the wheel.

5. Mechanism according to claim 3, **characterised in that** the stone (2) carried by the second portion (17) of the lever (1) is held in the notch (24) of the wheel set (5) of the strike train (14) by means of a leaf spring (4) pressing on said second portion.

6. Mechanism according to claim 5, **characterised in that** an adjustment device (28) is implemented on the leaf spring (4) to adjust the pressure thereof on the second portion (17) of the lever (1 ).

7. Mechanism according to claim 3, **characterised in that** the wheel set (5) of the strike train (14) in which the notch (24) for co-operating with the stone (2) of the lever (1) is made, is a centrifugal governor located at the end of the strike train (14).

8. Mechanism according to claim 3, **characterised in that** the countdown drives the minute wheel (8) and the beak (6) which is associated with it in a direction (A) such that, when the beak contacts the leaf spring (3), the latter is arranged not to bend, which drives the lever (1) in rotation and triggers the striking work mechanism.

9. Mechanism according to claim 3, **characterised in that** when the minute wheel (8) is driven in an opposite direction (B) to that which it has when it is counting down, particularly when it is used as a chronograph minute counter, the leaf spring (3) is arranged to bend when the beak (6) associated with the wheel (8) contacts said leaf, such that the lever (1) allows the beak to pass without forcing the mechanism.

10. Mechanism according to claim 8 or claim 9, **characterised in that** the leaf spring (3) abuts against a shoulder (29) made in the first portion (16) of the lever (1), the end (23) of said leaf spring exceeding said first portion (16), said end (23) representing the place contacted by the beak (6) associated with the minute wheel (8).
